# FASCICULE DE BREVET EUROPEEN

(11) **EP 3 221 242 B1**
(45) Date de publication et mention de la délivrance du brevet: **04.08.2021**
(21) Numéro de dépôt: 15797860.2
(22) Date de dépôt: 06.11.2015
(51) Int. Cl.: B65H 16/06, B41F 16/00, B65H 19/12, B65H 23/06, B41F 13/08, B41F 13/03, B41K 3/00, B41F 13/02

(54) **SYSTEME DE SUPPORT POUR BOBINE DE BANDE A ESTAMPER, MODULE DEROULEUR, MACHINE D'ESTAMPAGE, ET PROCEDE DE MISE EN PLACE D'UNE BOBINE**
HALTERUNGSSYSTEM FÜR EINE BANDSPULE ZUM STANZEN, ABROLLMODUL, STANZMASCHINE UND EINSETZVERFAHREN DER SPULE
SUPPORT SYSTEM FOR A REEL OF EMBOSSING TAPE, DRIVE MODULE, EMBOSSING MACHINE AND METHOD FOR PLACING A REEL

(30) Priorité: 21.11.2014 EP 14020090
(43) Date de publication de la demande: 27.09.2017
(73) Titulaire: BOBST MEX SA, 1031 Mex (CH)
(72) Inventeur: CHRETIEN, Julien, F-25370 Métabief (FR)
(74) Mandataire: Wagner, Sigrid
(86) Numéro de dépôt international: PCT/EP2015/025076
(87) Numéro de publication internationale: WO 2016/078774

(56) Documents cités:
- EP-A1- 1 588 968
- GB-A- 396 814
- US-A- 5 709 481
- US-A1- 2004 200 922
- US-A1- 2011 076 083

## Description

La présente invention concerne un système de support pour une bobine de bande à estamper. L'invention se rapporte à un module dérouleur de bande à estamper, équipé avec au moins un tel dispositif de support pour bobine de bande à estamper. L'invention concerne une machine d'estampage pour la fabrication d'emballages, comprenant au moins un tel dispositif de mise en place de bobine de bande à estamper. L'invention concerne une machine d'estampage pour la fabrication d'emballages équipée avec un module dérouleur comprenant au moins un tel dispositif de mise en place de bobine. L'invention concerne également un procédé de mise en place d'une bobine de bande à estamper dans un module dérouleur de bande à estamper.

Dans le domaine de la fabrication des emballages, par exemple ceux destinés à l'industrie du luxe, une machine de façonnage par estampage dépose par pression des motifs sur un élément en feuille. Les motifs, par exemple des textes et/ou des décorations le plus souvent métallisés, sont obtenus par une forme à estamper ou cliché. Les motifs proviennent de portions d'une pellicule issue d'une ou plusieurs bandes à estamper.

Dans la machine d'estampage, les éléments en feuille sont retirés d'une pile située en amont, saisis par un transporteur, et amenés successivement dans une presse d'estampage à platine porteuse du cliché. Le cliché est monté sur le sommier supérieur fixe de la presse. Une contrepartie d'estampage correspondant au cliché est montée sur le sommier inférieur mobile de la presse. Dans le cas d'un estampage à chaud, connu sous le nom de hot foil stamping, le cliché est chauffé. Les bandes à estamper métallisés sont conduites entre le plan de défilement des éléments en feuille et le sommier supérieur.

Dans un mouvement vertical de montée, le sommier inférieur mobile va presser la bande à estamper contre chaque élément en feuille entre le cliché et sa contrepartie pour y déposer les portions de pellicule. Une fois le dépôt de pellicule réalisé, le sommier inférieur redescend et l'élément en feuille estampé est ensuite relâché par la barre de pinces sur une pile dans une réception, pour laisser la place au nouvel élément en feuille qui suit.

Dans le même intervalle de temps, la bande à estamper est déplacée de façon à ce qu'une nouvelle surface de pellicule soit mise en correspondance avec le cliché. Le transport des bandes nécessite des moyens de déroulement et d'avance intermittents généralement constitués par des rouleaux contre lesquels les bandes sont pincées par des galets presseurs. L'entraînement motorisé de ces rouleaux permet l'avance intermittente de ces bandes.

La majorité des motifs déposés sur les emballages peuvent être réalisés à partir de bandes à estamper de faible laize, n'excédant généralement pas 30cm. Mais il est parfois nécessaire de recourir à des bandes à estamper de plus grande laize, typiquement de l'ordre de 50cm à 140cm. Un ensemble de bandes plus étroites disposées côte à côte et dont la laize totale cumulée atteint cet ordre de grandeur peut également être utilisé.

Chaque bande à estamper est conditionnée sous la forme d'une bobine qui est montée mobile en rotation sur elle-même, et qui est dévidée par l'intermédiaire d'un arbre d'avance ou un baladeur tirant directement sur la bande. Les bobines de bandes à estamper sont stockées dans un module dérouleur. Le module sert à supporter les bobines et à alimenter la machine avec de la ou des bandes. En pratique, cet arbre d'avance est voué à tourner à vitesse variable étant donné que l'avance de bande s'opère de façon séquentielle au sein de la presse à platine à la différence d'un baladeur qui, en production tire en continu sur la bobine. Pour garantir une tension de bande optimale, la bobine est en effet freinée de façon permanente en lui appliquant un couple de freinage dont l'intensité est régulièrement abaissée au fur et à mesure du dévidage. Mais comme la bobine présente une masse et donc une inertie relativement importante, il s'avère particulièrement difficile pour elle de suivre une telle succession d'accélérations, de décélérations et de temporisations.

### Etat de la technique

L'opérateur est confronté au montage de la bobine ou des bobines dans le module dérouleur. En effet, de telles bobines sont généralement assez lourdes et coûteuse en raison du matériau utilisé pour l'estampage, qui peut typiquement être de l'or ou un autre métal précieux. Le document WO 2013/143664 décrit un système comprenant des moyens de levage. De plus, le document EP 1 588 968 A1 décrit un système de support de bobines tels que défini par le préambule de la revendication 1 et un procédé mise en place d'une bobine. Du fait de leur poids allant jusqu'à 300kg, ces bobines sont donc peu pratiques à mettre en place et l'opérateur court en plus le risque de l'endommager lors de son montage dans le module ce qui n'est pas économiquement acceptables compte tenu de leur coût élevé.

### Exposé de l'invention

Un premier but que la présente invention se propose d'atteindre est de proposer des moyens techniques simples et efficaces qui permettent de monter facilement et sûrement de telles bobines d'estampage dans une machine, en particulier dans le module utilisé.

Conformément à la présente invention, un système de support pour bobine de bande à estamper dans un module dérouleur de bobine de bande à estamper, la bobine de bande à estamper étant montée rotative, comprend:
- deux flasques, solidarisées à l'axe de la bobine de bande à estamper, et chacune des deux flasques présentant un axe de rotation;
- deux joues aptes à se monter sur une glissière du module dérouleur, chacune des deux joues comprenant au moins une encoche, la ou les encoches étant orientée vers le haut, et la ou les encoches étant destinée à recevoir l'axe de chaque flasque; et
- des moyens de freinage, aptes à coopérer avec la bobine de bande à estamper et à ralentir une rotation de la bobine de bande à estamper, caractérisé en que les moyens de freinage comprennent un frein électromagnétique.

La bande est définie, à titre d'exemple non exhaustif, comme étant une bande métallisée, par exemple aluminisée, dorée, colorée ou d'autres encore. L'invention telle qu'ainsi définie présente l'avantage de proposer simultanément un système simple de montage des bobines dans le module ou dans une machine d'estampage, et également des moyens de freinage efficaces et faciles à mettre en œuvre. Le temps de chargement d'une bobine est en outre réduit.

Dans un autre aspect de l'invention, un module dérouleur d'au moins une bobine de bande à estamper pour une machine d'estampage est équipé avec au moins un système de support pour bobine de bande à estamper, présentant une ou plusieurs caractéristiques techniques décrites ci-dessous et revendiquées.

Selon un autre aspect de l'invention, une machine d'estampage de motifs sur un élément en feuille comprend au moins un système de support pour bobine de bande à estamper, présentant une ou plusieurs caractéristiques techniques décrites ci-dessous et revendiquées.

Selon un autre aspect de l'invention, une machine d'estampage de motifs sur un élément en feuille comprend un module dérouleur, présentant une ou plusieurs caractéristiques techniques décrites ci-dessous et revendiquées. L'élément en feuille est défini, à titre d'exemple non exhaustif, comme étant en un matériau tel que du papier, du carton plat, du carton ondulé, du carton ondulé contrecollé, du plastique flexible, par exemple du polyéthylène (PE), du polyéthylène téréphtalate (PET), du polypropylène biorienté (BOPP), ou d'autres polymères, ou d'autres matériaux encore.

Selon un autre aspect de l'invention, un procédé de mise en place d'une bobine de bande à estamper dans un module dérouleur d'au moins une bobine de bande à estamper pour une machine d'estampage est mise en œuvre grâce à un système de support présentant une ou plusieurs caractéristiques techniques décrites ci-dessous et revendiquées. Le procédé de mise en place de la bobine comprend les étapes consistant à:
- placer un système de support sur la glissière du module dérouleur;
- installer les flasques latérales des deux côtés de la bobine de bande à estamper;
- positionner la bobine sur les deux joues du système de support, grâce à l'axe de rotation de chacune des flasques latérales;
- faire rouler la bobine de bande à estamper sur les deux joues du système de support, jusqu'au niveau des encoches;
- insérer l'axe de rotation de chacune des flasques latérales dans chacune des encoches; et
- faire coopérer les moyens de freinage avec la bobine de bande à estamper.

### Brève description des dessins

L'invention sera bien comprise et ses divers avantages et différentes caractéristiques ressortiront mieux lors de la description suivante, de l'exemple non limitatif de réalisation, en référence aux dessins schématiques annexés, dans lesquels:
- la Figure 1 représente une vue en perspective d'un module dérouleur d'au moins une bobine de bande à estamper;
- la Figure 2 représente une vue en perspective d'un système non-revendiqué de support d'une bobine selon un premier mode de réalisation;
- la Figure 3 représente une vue latérale du système de support de la Figure 2, sans la présence d'une bobine;
- la Figure 4 représente une vue en perspective du système de support d'une bobine selon un deuxième mode de réalisation de l'invention;
- la Figure 5 représente une vue latérale du système de support de la Figure 4, sans la présence d'une bobine; et
- la Figure 6 représente une autre vue en perspective du système de support de la Figure 4.

### Exposé détaillé des formes de réalisation préférées

La Fig. 1 illustre une vue en perspective d'un module porte-bobine dérouleur 1 dans lequel des bobines 2 et 2' sont installées. Chaque bobine 2 et 2' est montée sur une traverse ou glissière 3, 3' et 3" qui est fixée dans des parois latérales 4 et 4' du module 1. Chaque traverse 3, 3' et 3" porte au moins un système de support pour bobine. Le système de support comprend une paire de supports latéraux réglables 5 et 5'. Les bobines 2 et 2' sont tenues sur chaque traverse 3' et 3" entre les deux supports latéraux 5 et 5'.

Les bobines 2 et 2' ont dans ce cas plusieurs tailles différentes en fonction de l'estampage à réaliser. L'agencement plusieurs bobines 2 et 2' par traverse 3, 3' et 3" peut également être prévu, par exemple deux ou plus, dans la mesure où la taille de chaque bobine 2 et 2' permet un tel arrangement côte-à-côte. Le choix de l'utilisation d'une ou plusieurs bobines 2 et 2' par traverse 3, 3' et 3" peut être dicté par l'estampage à effectuer.

Les Figs. 2 et 3 illustrent un premier mode de réalisation non-revendiqué du système de support d'une bobine dans le module 1, sur une traverse 3. Plus précisément, le système de support comprend les deux supports 5 et 5' munis chacun d'un pied 6 et 6' qui se monte sur la traverse 3. Chaque pied 6 et 6' se bloque dans une position choisie grâce à un système de serrage avec vis par exemple. En état desserré, les supports 5 et 5' peuvent se déplacer latéralement sur la traverse 3 pour s'adapter à la taille de la bobine 2.

Les supports 5 et 5' comprennent en outre une paroi ou joue 7 et 7', qui est montée sur les pieds 6 et 6' par exemple par vissage ou soudage ou autre moyen équivalent. Chaque paroi 7 et 7' comprend une arête ou bord supérieur allongé 8 et 8'.

Pour porter une bobine 2, une paire de flasques 9 et 9' présentent un axe d'un côté (côté extérieur), qui est destiné à coopérer avec une encoche 10 et 10' ménagée dans la paroi 7 et 7.' De l'autre côté (côté intérieur) des flasques 9 et 9', un moyeu expansif 11 et 11' est utilisé pour solidariser et bloquer chaque flasque 9 et 9' sur l'axe de la bobine 2. Ainsi, une paire de flasques 9 et 9' est montée sur chaque bobine 2 et 2' et est bloquée sur celles-ci grâce au moyeu expansif 11 et 11'.

Une fois ce montage effectué et lorsque les supports 5 et 5' seront fixés sur la traverse 3, 3' et 3", l'opérateur peut poser la bobine 2 et 2' avec les flasques 9 et 9' sur le rebord 8 et 8' et faire rouler la bobine 2 et 2' vers l'intérieur du module 1 jusqu'à ce que les axes des flasques 9 et 9' rentrent à l'intérieur des encoches 10 et 10' (comme dans les Figs. 2, 4 et 6).

Le système de support 5 et 5' comprend également des moyens de freinage. Ces moyens de freinage comprennent un disque 12 attaché à l'axe du flasque 9, et un frein à disque 13 sur lequel agissent une pince 14 et des plaquettes. L'actionnement des plaquettes du frein peut se faire sous pression hydraulique par exemple ou autre moyen équivalent.

Une butée 15 et 15' est prévue sur la paroi 7, du côté opposé à celui de l'encoche 10 et 10'. Comme décrit ci-dessus, des moyens de fixation 16 sont prévus pour bloquer le support 5 et 5' sur la traverse 3, 3' et 3". La butée 15 et 15' sert à éviter un retour et une chute de la bobine 2 hors du système de support 5 et 5'.

La Fig. 4 illustre un support dans un autre mode de réalisation du système de support 25 et 25' de la présente invention. Dans ce mode, les principes exposés ci-dessus s'appliquent également et la différence réside principalement dans les moyens de freinage utilisés. Des moyens de freinage magnétique 30 sont utilisés.

Plus précisément, un support 25 comprend notamment les mêmes éléments suivants que celle du premier mode, i.e. un pied 6, des moyens de fixation 16, une paroi 7, un bord 8, et une encoche 10 qui peut être fermée par un rabat pivotant 29 et 29' (Flèche R en Fig. 5).

Les moyens de freinage magnétique 30 comprennent notamment un train de pignons d'engrenage 31, 32, 33 et 34, ainsi qu'un élément magnétique 35 qui coopère et agit sur le dernier pignon 34 pour en moduler la vitesse, et ainsi fonctionne comme un frein pour ralentir la rotation de la bobine 2 et 2'. Les moyens de freinage magnétique 30 comprennent l'élément magnétique 35 qui permet de ralentir le pignon 34, qui est entraîné par le pignon 42 de la flasque 9.

Les flasques 9 et 9' comprennent leur moyeu expansif 11 et 11'. La flasque 9 du côté gauche de la figure comprend en plus un pignon axial 42 monté sur son axe 43, le pignon axial 42 étant engrené avec le premier pignon 31 des moyens de freinage 30. Compte tenu de cet engrènement, il est préférable d'utiliser le rabat 29 et 29' pour éviter que la flasque 9 et ainsi la bobine 2 et 2' ne bougent pendant le freinage.

Le fonctionnement général est le même pour les deux modes de réalisation. Le procédé de mise en place de la bobine de bande à estamper 2 dans un module dérouleur 1 d'au moins une bobine de bande à estamper pour une machine d'estampage comprend plusieurs étapes. Une première étape consiste à placer le système de support 5 et 5' ou 25 et 25' sur la glissière 3.

Une deuxième étape consiste à installer les flasques latérales 9 et 9' des deux côtés de la bobine 2.

Une troisième étape consiste à positionner la bobine 2 sur les deux joues 7 et 7', grâce à l'axe de rotation de chacune des flasques latérales 9 et 9'. Une bobine 2 et 2' avec des flasques 9 et 9' est amenée dans le module 1 et les axes de flasques 9 et 9' sont posés sur le bord 8.

Une quatrième étape consiste à faire rouler la bobine 2 sur les deux joues 7 et 7', et plus précisément sur le bord 8 et 8' des deux joues 7 et 7', jusqu'au niveau des encoches 10 des deux joues 7 et 7'. Les flasques 9 et 9' sont déplacées par exemple par rotation jusqu'à ce que leurs axes soient entrés dans les encoches 10.

Une cinquième étape consiste à insérer l'axe de rotation de chacune des flasques latérales 9 et 9' dans chacune des encoches 10 et 10'. Puis l'axe peut être bloqué dans l'encoche 10 au moyen du rabat 29 et 29'. Ce rabat 29 et 29' est rendu nécessaire dans ce mode d'exécution à cause des moyens de freinage 30 utilisés.

Une sixième étape consiste à faire coopérer les moyens de freinage 13 et 30 avec la bobine 2. Dans le premier mode de réalisation, le disque 12 du système de support 5 et 5' vient s'insérer dans la pince 14 des moyens de freinage 13. Dans le deuxième mode de réalisation, le pignon axial 42 des moyens de freinage 30 du système de support 25 et 25' vient s'engrener avec le premier pignon 31 des moyens de freinage 30.

La présente invention n'est pas limitée aux modes de réalisation décrits et illustrés. De nombreuses modifications peuvent être réalisées, sans pour autant sortir du cadre défini par la portée du jeu de revendications.

D'autre type de moyens de freinage peut être utilisé, tels qu'un frein à patin frottant contre l'une des flasques 9. Les bobines de bande à estamper 2 et 2' peuvent être positionnées grâce aux systèmes de support selon l'invention en étant montées les unes au dessus des autres come dans le cas du module dérouleur, ou en étant disposées à l'horizontal directement dans la machine d'estampage, ou encore en étant placées en diagonal.

## Revendications

1. Système de support pour bobine de bande à estamper (2) dans un module dérouleur, la bobine étant montée rotative, comprenant:
- deux flasques (9, 9'), solidarisées à l'axe de la bobine (2), et présentant chacune un axe de rotation;
- deux joues (7, 7') se montant sur une glissière (3'), comprenant chacune au moins une encoche (10, 10'), orientée vers le haut, et destinée à recevoir l'axe de chaque flasque (9, 9'); et
- des moyens de freinage (13), aptes à coopérer avec, et à ralentir une rotation de la bobine (2), **caractérisé en ce que** les moyens de freinage (13) comprennent un frein électromagnétique (30).

2. Système selon la revendication 1, dans lequel les deux joues (7, 7') sont fixées chacune sur un pied (6, 6'), monté coulissant sur la glissière (3).

3. Système selon la revendication 1 ou 2, dans lequel chaque joue (7, 7') comprend un bord supérieur (8, 8'), présentant une butée (15, 15'), du côté opposé à celui de l'encoche (10, 10'), orientée vers le haut.

4. Système selon l'une des revendications précédentes, dans lequel chaque flasque (9, 9') comprend au moins un moyeu expansif (11, 11') sur lequel se fixe l'axe de la bobine (2).

5. Système selon l'une des revendications précédentes, dans lequel le frein électromagnétique (30) comprend un train de pignons (31, 32, 33, 34), au moins l'un des pignons (31) est engrené avec un pignon axial (42) solidarisé à l'une des flasques (9), et un autre des pignons (34) coopère avec un élément électromagnétique (35).

6. Système selon l'une des revendications précédentes, dans lequel l'encoche (10) est fermée par un rabat (29, 29').

7. Module dérouleur d'au moins une bobine de bande à estamper pour une machine d'estampage, équipé avec au moins un système de support (5, 5') selon l'une des revendications précédentes.

8. Module selon la revendication 7, comprenant plusieurs étages disposés les uns en-dessus des autres, chaque étage comprenant au moins une glissière (3, 3', 3") sur laquelle est montée au moins un système de support (5, 5').

9. Machine d'estampage de motifs sur un élément en feuille, comprenant au moins un système de support (5, 5') selon l'une des revendications 1 à 6.

10. Machine d'estampage de motifs sur un élément en feuille, équipée avec un module (1) selon la revendication 7 ou 8.

11. Procédé de mise en place d'une bobine de bande à estamper (2) dans un module dérouleur (1) d'au moins une bobine de bande à estamper pour une machine d'estampage, grâce à un système de support selon l'une des revendications 1 à 6, comprenant les étapes consistant à:
- placer un système de support (5, 5') sur la glissière (3');
- installer les flasques latérales (9, 9') des deux côtés de la bobine (2);
- positionner la bobine (2) sur les deux joues (7, 7'), grâce à l'axe de rotation de chacune des flasques latérales (9, 9');
- faire rouler la bobine (2) sur les deux joues (7, 7'), jusqu'au niveau des encoches (10);
- insérer l'axe de rotation de chacune des flasques latérales (9, 9') dans chacune des encoches (10, 10'); et
- faire coopérer les moyens de freinage (13) avec la bobine (2).

## Patentansprüche

1. Trägersystem für eine Prägebandrolle (2) in einem Abrollmodul, wobei die Rolle drehbar angebracht ist, umfassend:
- zwei Scheiben (9, 9'), die mit der Achse der Rolle (2) fest verbunden sind und jeweils eine Drehachse aufweisen;
- zwei Flansche (7, 7'), die auf einer Gleitschiene (3') montiert sind und jeweils mindestens eine nach oben gerichtete Aussparung (10, 10') umfassen, die zur Aufnahme der Achse einer jeden Scheibe (9, 9') bestimmt ist; und
- Bremsmittel (13), die in der Lage sind, mit der Rolle (2) zusammenzuwirken und deren Drehung zu verlangsamen,
**dadurch gekennzeichnet, dass** die Bremsmittel (13) eine elektromagnetische Bremse umfassen (30).

2. System nach Anspruch 1, wobei die beiden Flansche (7, 7') jeweils an einem Fuß (6, 6') befestigt sind, der auf der Gleitschiene (3) verschiebbar angeordnet ist.

3. System nach Anspruch 1 oder 2, wobei jeder Flansch (7, 7') eine obere Kante (8, 8') umfasst, die auf der der Aussparung (10, 10') gegenüberliegenden Seite einen nach oben gerichteten Anschlag (15, 15') aufweist.

4. System nach einem der vorstehenden Ansprüche, wobei jede Scheibe (9, 9') mindestens eine sich aufweitende Nabe (11, 11') umfasst, auf der die Achse der Rolle (2) befestigt wird.

5. System nach einem der vorstehenden Ansprüche, wobei die elektromagnetische Bremse (30) einen Getrieberadzug (31, 32, 33, 34) umfasst, wobei mindestens eines der Getrieberäder (31) mit einem axialen Getrieberad (42) in Eingriff steht, das mit einer der Scheiben (9) fest verbunden ist, und ein anderes der Getrieberäder (34) mit einem elektromagnetischen Element (35) zusammenwirkt.

6. System nach einem der vorstehenden Ansprüche, wobei die Aussparung (10) durch einen Klappbügel (29, 29') verschlossen wird.

7. Abrollmodul von mindestens eine Prägebandrolle für eine Prägemaschine, ausgerüstet mit mindestens einem Trägersystem (5, 5') nach einem der vorstehenden Ansprüche.

8. Modul nach Anspruch 7, umfassend mehrere übereinander angeordnete Stufen, wobei jede Stufe mindestens eine Gleitschiene (3, 3', 3") umfasst, auf der mindestens ein Trägersystem (5, 5') angeordnet ist.

9. Maschine zum Prägen von Mustern auf ein Folienelement, umfassend mindestens ein Trägersystem (5, 5') nach einem der Ansprüche 1 bis 6.

10. Maschine zum Prägen von Mustern auf ein Folienelement, ausgerüstet mit einem Modul (1) nach Anspruch 7 oder 8.

11. Verfahren zum Einsetzen einer Prägebandrolle (2) in ein Modul (1) zum Abrollen von mindestens einer Prägebandrolle für eine Prägemaschine, mittels eines Trägersystems nach einem der Ansprüche 1 bis 6, umfassend die Schritte bestehend aus:
- Platzieren eines Trägersystem (5, 5') auf der Gleitschiene (3');
- Montage der Seitenscheiben (9, 9') zu beiden Seiten der Rolle (2);
- Positionieren der Rolle (2) auf den beiden Flanschen (7, 7') mittels der Drehachse jeder der Seitenscheiben (9, 9');
- Verdrehen der Rolle (2) auf den beiden Flanschen (7, 7') bis zu den Aussparungen (10);
- Einführen der Drehachse jeder der Seitenscheiben (9, 9') in jede der Aussparungen (10, 10'); und
- Herbeiführen des Zusammenwirkens der Bremsmittel (13) mit der Rolle (2).

## Claims

1. Support system for a roll of web to be stamped (2) in an unwinding module, the roll being rotatably mounted, comprising:
- two flanges (9, 9') integral with the axis of the roll (2), and each having an axis of rotation;
- two side panels (7, 7') being mounted on a slide (3'), each comprising at least one notch (10, 10'), oriented upwards, and intended to receive the axis of each flange (9, 9'); and
- braking means (13), capable of engaging with, and of slowing down a rotation of the roll (2),
**characterised in that** the braking means (13) comprise an electromagnetic brake (30).

2. System according to claim 1, wherein the two side panels (7, 7') are each fixed on a foot (6, 6') slidingly mounted on the slide (3).

3. System according to claim 1 or 2, wherein each side panel (7, 7') comprises an upper edge (8, 8'), having an abutment (15, 15'), on the side opposite that of the notch (10, 10'), oriented upwards.

4. System according to one of the preceding claims, wherein each flange (9, 9') comprises at least one expansive hub (11, 11') onto which the axis of the roll (2) is fixed.

5. System according to one of the preceding claims, wherein the electromagnetic brake (30) comprises a pinion train (31, 32, 33, 34), at least one of the pinions (31) is meshed with an axial pinion (42) integral with one of the flanges (9), and another of the pinions (34) engages with an electromagnetic element (35).

6. System according to one of the preceding claims, wherein the notch (10) is closed by a flap (29, 29').

7. Unwinding module of at least one roll of web to be stamped for a stamping machine, equipped with at least one support system (5, 5') according to one of the preceding claims.

8. Module according to claim 7, comprising several stages disposed on top of one another, each stage comprising at least one slide (3, 3', 3") on which is mounted at least one support system (5, 5').

9. Machine for stamping patterns on a sheet element, comprising at least one support system (5, 5') according to one of claims 1 to 6.

10. Machine for stamping patterns on a sheet element, equipped with a module (1) according to claim 7 or 8.

11. Method for fitting a role of web to be stamped (2) in an unwinding module (1) of at least one roll of web to be stamped for a stamping machine, thanks to a support system according to one of claims 1 to 6, comprising steps consisting of:
- placing a support system (5, 5') on the slide (3');
- installing the side flanges (9, 9') on the two sides of the roll (2);
- positioning the roll (2) on the two side panels (7, 7') thanks to the axis of rotation of each of the side flanges (9, 9');
- making the roll (2) wind over the two side panels (7, 7') up to the level of the notches (10);
- inserting the axis of rotation of each of the side flanges (9, 9') in each of the notches (10, 10'); and
- making the braking means (13) engage with the roll (2).
